# EUROPÄISCHE PATENTSCHRIFT

(11) **EP 0 266 305 B1**
(45) Veröffentlichungstag und Bekanntmachung des Hinweises auf die Patenterteilung: **23.10.1991**
(21) Anmeldenummer: 87810528.7
(22) Anmeldetag: 15.09.1987
(51) Int. Cl.: G01N 24/08, A61B 5/02

(54) **Bohrhammer mit Schlagwerk**
Drillhammer with percussion mechanism
Marteau de forage avec mécanisme de percussion

(30) Priorität: 03.10.1986 DE 3633675
(43) Veröffentlichungstag der Anmeldung: 04.05.1988
(73) Patentinhaber: HILTI Aktiengesellschaft, 9494 Schaan (LI)
(72) Erfinder: Neumaier, Anton, D-8080 Fürstenfeldbruck (DE); Hoereth, Hans-Jürgen, D-8051 Langenbach (DE)
(74) Vertreter: Wildi, Roland

(56) Entgegenhaltungen:
- DE-B- 2 242 944
- DE-B- 2 252 951
- DE-C- 2 806 611
- DE-U- 8 027 989
- FR-A- 987 499
- US-A- 2 290 256

## Beschreibung

Die Erfindung betrifft einen Bohrhammer mit Schlagwerk, wobei in einem Führungszylinder ein einem Werkzeug Schläge vermittelnder Flugkolben zwischen einer dem Werkzeug abgewandten und einer dem Werkzeug zugewandten Stellung hin und her verschiebbar gelagert, sowie über die zur Beaufschlagung des Werkzeuges vorgesehene Hin- und Herbewegung hinaus zum Werkzeug hin in eine Leerschlagstellung weiter verschiebbar ist und federbelasteten, durch die Federkraft radial in eine im werkzeugseitigen Endbereich angeordnete Ausnehmung am Flugkolben einrückbaren Kugeln im werkzeugseitigen Endbereich des Führungszylinders zum Festhalten des Flugkolbens in der Leerschlagstellung.

Bekannte Bohrhämmer verfügen über ein Schlagwerk, das dazu dient, einem eingespannten Werkzeug zur Arbeitsverrichtung Schläge zu vermitteln. Als besonders vorteilhaft haben sich sogenannte pneumatische Schlagwerke erwiesen, die einen Flugkolben aufweisen, der in einem führungszylinder durch Ueber- bzw Unterdruck von einem Antriebskolben in hin und her gehende Bewegung versetzt wird und dabei mit jedem zum Werkzeug hin gerichteten Hub das Werkzeug beaufschlagt. Insbesondere aus Gründen der Geräteschonung bei leerschlagendem Werkzeug wird bei Abschaltbarkeit der Beaufschlagung des Werkzeugs dafür gesorgt, dass der Flugkolben trotz weiterlaufendem Antriebskolben stillgesetzt wird.

Zum Zwecke des Stillsetzens des Flugkolbens ist bei einem der DE-PS 2 806 611 entnehmbaren Bohrhammer der Flugkolben über die zur Beaufschlagung des Werkzeugs vorgesehene Arbeitshub-Bewegung hinaus zum Werkzeug hin weiter verschiebbar. Führt der Flugkolben diese weitere Verschiebebewegung aus, so gelangt eine umlaufende Ausnehmung des Flugkolbens in den Wirkbereich von radial in die Bewegungsbahn des Flugkolbens einfedernden Kugeln. Letztere rasten in die Ausnehmung des Flugkolbens ein und halten diesen in der sogenannten Leerschlagstellung fest. Zum neuerlichen Aktivieren des Flugkolbens wird dieser direkt oder indirekt vom Werkzeug wieder aus der Leerschlagstellung gestossen.

Zum Einfedern der Kugeln wirkt auf diese radial ein federelastischer 0-Ring ein. Kugeln und O-Ring sind in einem dem Führungszylinder benachbarten Führungsring gehaltert. Erhebliche Nachteile ergeben sich dabei insbesondere durch die hohe schlagartige Beanspruchung des O-Ringes beim Eintreten des Flugkolbens in den Wirkbereich der Kugeln, die dabei mit hoher Geschwindigkeit ausgerückt werden. Dies führt zu frühzeitigem Verschleiss des O-Ringes. Hinzu kommt der weitere Nachteil, dass diese Anordnung von Kugeln und O-Ring eine radial gedrängte Bauweise nicht erlaubt, da im Führungsring sowohl die Kugeln als auch der darüber liegende O-Ring versenkt gelagert sind und zusätzlich ein radialer Federweg zu berücksichtigen ist. Ein O-Ring weist zudem eine stark progressive Federkennlinie sowie grosse Streuung der Federkraft auf.

Aus der FR-PS 987 499 ist ein automatischer Federschlagkörner bekannt. Es handelt sich dabei um ein Handwerkzeug, an welches hinsichtlich Verschleiss keine besonderen Anforderungen gestellt werden. Zur Erzeugung eines einzelnen Schlages als Einmalaktion weist das Werkzeug einen Kolben auf.

Im Inneren des Werkzeuges befinden sich drei Druckfedern mit unterschiedlichen Federkennlinien. Die zur Beaufschlagung des Werkzeuges notwendige Energie wird durch das Vorspannen der härtesten Feder beim Andrücken des Werkzeuges auf das Bauteil erreicht. Der Kolben weist im mittleren Bereich eine umlaufende Nut auf, in der Verriegelungselemente in Form zweier Kugeln eingreifen. Die Kugeln werden in einer radialen Durchgangsbohrung in einer Führungshülse radial verschiebbar gehalten. Im entspannten Zustand des Werkzeuges ist der Kolben mit der Führungshülse über die Kugeln verbunden. Beim Andrücken des Werkzeuges auf das Bauteil wird die für den Energieaufbau des Kolbens notwendige Feder und eine auf einen radial nach aussen erstreckenden Kragen der Führungshülse drückende Feder vorgespannt.

Der Erfindung liegt die Aufgabe zugrunde, bei einem Bohrhammer mit in Leerschlagstellung durch Kugeln festhaltbarem Flugkolben bei gleichmässiger Federbelastung der Kugeln eine hohe Lebenserwartung der Federmittel zu gewährleisten und gleichzeitig eine einfache und gedrängte Bauweise zu ermöglichen.

Erfindungsgemäss wird die Aufgabe dadurch gelöst, dass die Kugeln in Durchbrüchen im Führungszylinder verschiebbar gelagert und von einem entlang des Führungszylinders verschiebbaren Ring abgestützt sind, wobei sich der Ring über eine vom Werkzeug abgewandte Anschlagschulter mittels einer den Ring in Richtung Werkzeug treibenden Druckfeder am Führungszylinder abstützt und die dem Abstützen der Kugeln dienende Kontur des Ringes als Kegelfläche ausgebildet ist.

Der federbelastete Ring drückt mit gleicher Federkraft gegen jede der Kugeln und rastet diese so gleichmässig in die Ausnehmung des sich gegebenenfalls in Leerschlagstellung befindlichen Flugkolbens ein. Der Flugkolben kann unter Ueberwindung der Federkraft aus der Leerschlagstellung gestossen werden, wobei die Krümmung der Kugeln unter Zusammenwirken mit der an diesen anliegenden Kegelfläche des Ringes ein Verschieben des Ringes gegen die Federkraft ermöglicht. Die Kugeln können so aus der Bewegungsbahn des Flugkolbens zurücktreten.

Die Kegelfläche erlaubt ein optimales Übertragen der axialen Federkraft auf die Kugeln, indem mit relativ kleiner axialer Kraft unter Umlenkung der Kraft höhere radiale Kräfte zum Rastzwecke auf die Kugeln einwirken. Die Kegelfläche verhindert auch jeglichen kantigen Angriff des Ringes an den Kugeln, was sowohl funktionelle als auch verschleisstechnische Vorteile mit sich bringt.

Der Ring kann beispielsweise aus weitestgehend verschleissfestem Metall bestehen. Die Feder unterliegt keiner direkten radialen Beaufschlagung durch die Kugeln und gewährleistet demnach hohe Lebenserwartung, zumal als Material für die Feder Stahl bevorzugt in Betracht kommt. Eine gedrängte radiale Bauweise und das zur Vereinfachung führende Anordnen der Kugeln in Durchbrüchen des Führungszylinders ist so möglich, da die Federkraft axial auf den Ring und von diesem unter Umlenkung radial auf die Kugeln einwirkt.

Zweckmässig erweitert sich die Kegelfläche in der dem Werkzeug zugewandten Richtung. Diese Anordnung ist insbesondere von Vorteil, wenn eine kurze Baulänge des Gerätes erreicht werden soll.

Die Erfindung wird nachstehend anhand von Zeichnungen, die ein Ausführungsbeispiel wiedergeben, näher erläutert.
Es zeigen:
- Fig. 1: einen Längsschnitt durch den Vorderbereich eines Bohrhammers in Leerschlagstellung mit eingeführtem Werkzeug, vor dem Verriegeln;
- Fig. 2: einen Längsschnitt durch den Vorderbereich des Bohrhammers nach Fig. 1 in Arbeitsstellung.

Der in Fig. 1 mit seinem Vorderbereich dargestellte Bohrhammer verfügt über einen Führungszylinder 1 und eine mit diesem verschraubte Führungshülse 2. Der Führungszylinder 1 ist über ein Wälzlager 3 in einem Gerätegehäuse 4 drehgelagert. Im hinteren Bereich ist die Bohrung des Führungszylinders 1 gegenüber dem vorderen Bereich im Durchmesser erweitert und nimmt einen Flugkolben 5 und einen motorisch in Hubbewegung versetzten Antriebskolben 6 eines an sich bekannten pneumatischen Schlagwerkes auf. In dem nach vorne anschliessenden Bereich der Bohrung mit kleinerem Durchmesser ist ein in die Führungshülse 2 sich erstreckender Döpper 7 verschiebbar gelagert. Vom Flugkolben 5 an den Döpper 7 übertragene Schläge gibt dieser an ein in der Führungshülse 2 verschiebbar gelagertes Werkzeug 8 ab.

Der Flugkolben 5 verfügt hinterseitig über einen Dichtring 9 und ist vorderseitig mit einer umlaufenden Ausnehmung 11 versehen. Wie die Fig. 1 zeigt, rasten in Durchbrüchen 12 des Führungszylinders 1 gelagerte Kugeln 13 in die Ausnehmung 11 ein, um den Flugkolben 5 in der gezeigten Leerschlagstellung zu halten. Die Kugeln 13 werden von einem Ring 14, dessen Innenkontur eine Kegelfläche 15 zum Abstützen der Kugeln 13 aufweist, eingerückt. Hierzu treibt eine Druckfeder 16, die sich an einer Stützscheibe 17 des Führungszylinders 1 abschultert, den Ring 14 nach vorne. Die Kugeln 13 bilden so zusammen mit dem Ring 14 und der Druckfeder 16 eine Fangvorrichtung für den Flugkolben 5. In der Leerschlagstellung deckt der Flugkolben 5 eine Entlüftungsöffnung 18 im Führungszylinder 1 nicht ab, so dass weitere Hubbewegung des Antriebskolbens 6 keinen den Flugkolben 5 in Bewegung versetzenden pneumatischen Unter-oder Ueberdruck im Führungszylinder 1 verursacht. Zur dichtenden Lagerung des Döppers 7 umgreift diesen im mittleren Längsabschnitt ein Dichtring 19. Der verschieblichen Halterung des Döppers 7 dienen Längsnuten 21, in welche Kugeln 22 einragen. Diese Kugeln 22 sind in Bohrungen 23 des Führungszylinders 1 gelagert und werden von einem Haltering 24 in Eingriff mit dem Döpper 7 gehalten.

Vorderseitig ist der Führungszylinder 1 von zwei einander diametral gegenüberliegenden Oeffnung 25 durchsetzt, in welchen walzenförmige Verriegelungskörper 26 axial und radial versetzbar gelagert sind. Die Verriegelungskörper 26 dienen der drehschlüssigen und axial verschieblichen Halterung des Werkzeugs 8 und werden hierzu in Mitnahmevertiefungen 27 des Werkzeugs radial eingerückt.

Dem Einrücken der Verriegelungskörper 26 dient ein Zustellorgan in Form einer Stellhülse 28. Diese sitzt verschiebbar konzentrisch auf der Führungshülse 2 und wird von einer Druckfeder 29 nach vorne beaufschlagt. Die Fig. 1 zeigt das in Verriegelungsstellung in die Führungshülse 2 eingeschobene Werkzeug 8 und die Stellhülse 28 in Freigabestellung, in welche sie gegen die Kraft der Druckfeder 29 zurückgezogen wird. In Freigabestellung der Stellhülse 28 stehen den Verriegelungskörpern 26 taschenförmige Ausnehmungen 31 in der Stellhülse 28 gegenüber, so dass die Verriegelungskörper 26 zum Einführen oder Entnehmen des Werkzeugs 8 radial frei beweglich sind.

Zum Verriegeln des Werkzeugs 8 wird die Stellhülse 28 von der Druckfeder 29 aus der in Fig. 1 gezeigten Freigabestellung in die der Fig. 2 entnehmbare Verriegelungsstellung nach vorne verschoben, wobei die Stellhülse 28 an einem Anschlagring 32 der Führungshülse 2 aufläuft. Die hinter den Ausnehmungen 31 liegende Innenkontur 33 der Stellhülse 28 drückt die Verriegelungskörper 26 in die werkzeugseitigen Mitnahmevertiefungen 27 ein.

In der Verriegelungsstellung wird das Werkzeug 8 zur Arbeitsverrichtung gegen ein Bearbeitungsgut gedrückt, wodurch das Werkzeug 8 den Döpper 7 nach hinten gegen den Flugkolben 5 verschiebt. Der Flugkolben 5 gelangt durch unter Ausrücken der Kugeln 13 gegen die Kraft der Druckfeder 16 aus dem Halteeingriff der Kugeln 13 in die der Fig. 2 entnehmbare schlagwirksame Arbeitsstellung. In der Arbeitsstellung überdeckt der Flugkolben 5 die Entlüftungsöffnung 18, wodurch im Führungszylinder 1 zwischen Flugkolben 5 und Antriebskolben 6 wechselweise Unter- und Ueberdruck entsteht, was zur Hubbewegung des Flugkolbens 5 führt.

## Patentansprüche

1. Bohrhammer mit Schlagwerk, wobei in einem Führungszylinder (1) ein einem Werkzeug (8) Schläge vermittelnder Flugkolben (5) zwischen einer dem Werkzeug (8) abgewandten und einer dem Werkzeug (8) zugewandten Stellung hin und her verschiebbar gelagert, sowie über die zur Beaufschlagung des Werkzeuges vorgesehene Hin- und Herbewegung hinaus zum Werkzeug hin in eine Leerschlagstellung weiter verschiebbar ist, und federbelasteten, durch die Federkraft radial in eine im werkzeugseitigen Endbereich angeordnete Ausnehmung (11) am Flugkolben (5) einrückbaren Kugeln (13) im werkzeugseitigen Endbereich des Führungszylinders (1) zum Festhalten des Flugkolbens (5) in der Leerschlagstellung, **dadurch gekennzeichnet,** dass die Kugeln (13) in Durchbrüchen (12) des Führungszylinders (1) verschiebbar gelagert und von einem entlang des Führungszylinders (1) verschiebbaren Ring (14) abgestützt sind, wobei sich der Ring (14) über eine vom Werkzeug (8) abgewandte Anschlagschulter mittels einer den Ring (14) in Richtung Werkzeug (8) treibenden Druckfeder (16) am Führungszylinder (1) abstützt und die dem Abstützen der Kugeln (13) dienende Kontur des Ringes (14) als Kegelfläche (15) ausgebildet ist.

2. Bohrhammer nach Anspruch 1, dadurch gekennzeichnet, dass die Kegelfläche (15) sich in der dem Werkzeug (8) zugewandten Richtung erweitert.

3. Bohrhammer nach Anspruch 2, dadurch gekennzeichnet, dass sich am Ring (14) eine diesen in die dem Werkzeug (8) zugewandte Richtung treibende, die Federkraft für das Einrücken der Kugeln (13) aufbringende Druckfeder (16) abstützt.

## Claims

1. A hammer drill with percussion mechanism, wherein in a guide cylinder (1) a free piston (5), which transmits impacts to a tool (8), is mounted so as to be slidable to and fro between a position in which it turns away from the tool (8) and a position in which it turns towards the tool (8), as well as, upon the to and fro movement provided to impact the tool, being further slidable out towards the tool into a no load stroke position, and spring-loaded balls which are held radially by spring force in a recess (11) arranged in the end region of the free piston (5) near the tool to keep the free piston (5) in the no load stroke position in the end of the guide cylinder (1) near the tool, **characterised in that** the balls (13) are slidably mounted in openings (12) of the guide cylinder (1) and are supported by a ring (14) which is slidable along the guide cylinder (1), in which respect the ring (14) is supported on the guide cylinder (1) relative to a strike shoulder spaced further away from the tool (8) by means of a compression spring (16) which urges the ring (14) in the direction of the tool (8), and the contour of the ring (14) providing support to the balls (13) is formed as a bevelled surface (15).

2. A hammer drill according to claim 1, characterised in that the bevelled surface (15) widens in the direction of the tool (8).

3. A hammer drill according to claim 2, characterised in that a compression spring (16) acting on the ring, urging it in the direction of the tool (8) provides the spring force for engagement of the ball bearings (13).

## Revendications

1. Marteau perforateur, comprenant un mécanisme de percussion, un piston volant (5) transmettant des coups à un outil (8) dans un cylindre de guidage (1) étant monté de façon à pouvoir se déplacer entre une position opposée à l'outil (8) et une position dirigée vers l'outil (8) et pouvant être déplacé, au-delà du mouvement alternatif prévu pour la sollicitation de l'outil, en direction de l'outil dans une position de frappe à vide, et des billes (13) dans la section terminale du cylindre de guidage (1) du côté outil pour maintenir le piston volant (5) dans la position de frappe à vide, qui sont commandées par ressort et peuvent être radialement engagées par la force du ressort dans un évidement (11) disposé dans la section terminale du côté outil sur le piston volant (5), **caractérisé en ce** que les billes (13) sont montées de manière mobile dans des ajours (12) du cylindre de guidage (1) et soutenues par une bague (14) déplaçable 1e long du cylindre de guidage (1), la Dague (14) prenant appui sur le cylindre de guidage (1) par l'intermédiaire d'un épaulement d'arrêt opposé à l'outil (8), au moyen d'un ressort de compression (16) qui pousse la bague (14) en direction de l'outil (8), et le contour de la bague (14) servant au soutien des billes (13) étant conformé en surface conique (15).

2. Marteau perforateur selon la revendication 1, caractérisé en ce que la surface conique (15) s'évase en direction de l'outil (8).

3. Marteau perforateur selon la revendication 2, caractérisé en ce que sur la bague (14) prend appui un ressort de compression (16) qui pousse celle-ci en direction de l'outil (8) et fournit la force de ressort pour l'engagement des billes (13).
